# EUROPÄISCHE PATENTANMELDUNG

(11) **EP 0 672 872 A2**
(43) Veröffentlichungstag der Anmeldung: **20.09.1995**
(21) Anmeldenummer: 95103539.3
(22) Anmeldetag: 11.03.1995
(51) Int. Cl.: F25B 9/00, B61D 27/00

(54) **Offene, zweistufige Kaltluft-Kältemaschinen-Anlage**

(30) Priorität: 16.03.1994 DE 4408938
(71) Anmelder: ABB PATENT GmbH, D-68309 Mannheim (DE)
(72) Erfinder: Frank, Dieter, D-67063 Ludwigshafen (DE)
(74) Vertreter: Rupprecht, Klaus, Dipl.-Ing.

(57) **Zusammenfassung**

Es wird eine offene, zweistufige Kaltluft-Kältemaschinen-Anlage vorgeschlagen, mit einem ersten Vorverdichter (1), einem ersten Wärmeübertrager (3), einem Nachverdichter (4), einem zweiten Wärmeübertrager (5) und einer Luftentspannungsturbine (6), wobei der Außenluftstrom (A) und der aus dem zu kühlenden Raum (8) abgesaugte Umluftstrom (U) in jeweils eigenen Vorverdichtern (1,7) getrennt voneinander verdichtet und erst anschließend gemischt werden bzw. zum ersten Wärmeübertrager (3) gelangen.

## Beschreibung

Die Erfindung bezieht sich auf eine offene, zweistufige Kaltluft-Kältemaschinen-Anlage gemäß dem Oberbegriff des Anspruchs 1 und eignet sich insbesondere zum Einsatz in Klimaanlagen von Schienenfahrzeugen.

Eine solche offene, zweistufige Kaltluft-Kältemaschinen-Anlage ist aus der DD 270 359 A1 bekannt. Dort ist eine mehrstufige Kaltluft-Kältemaschine beschrieben, bei der an eine Vorverdichtungsstufe ein wasserüberfluteter Schraubenverdichter in einer zweiten Verdichtungsstufe angeschlossen ist und diesem wiederum ein Kühler mit kaltluftseitigem Anschluß zur Expansionsmaschine und einem Anschluß für kondensiertes Wasser an einem Druckwasserbehälter nachgeschaltet ist. Von diesem Druckwasserbehälter bestehen über ein Regelorgan Verbindungen zum Schraubenverdichter und zu einer Mischkammer, die die Aufbereitung der Kühlluft vor dem zu kühlenden Raum realisiert. Zwischen der Vorverdichtungsstufe und dem Schraubenverdichter ist ein Kühler angeordnet.

Bei Einsatz einer derartigen offenen Kaltluft-Kältemaschinen-Anlage bei Hochgeschwindigkeits-Schienenfahrzeugen treten insbesondere bei Zugbegegnungen im Tunnel Druckstöße auf, die keinesfalls in die zu klimatisierenden Fahrgasträume durchdringen dürfen. Auf dem Wege der Außenluft-Umluft-Mischung ist jedoch die Gefahr gegeben, daß Druckstöße in den Fahrgastraum gelangen. Diese Druckstöße sind bei bekannten Anlagen nur bei reinem Außenluftbetrieb verhinderbar.

Der Erfindung liegt die Aufgabe zugrunde, eine offene, zweistufige Kaltluft-Kältemaschinen-Anlage der eingangs genannten Art anzugeben, bei der sowohl im reinen Außenluftbetrieb als auch im Außenluft/Umluft-Mischbetrieb keine Druckstöße in den zu kühlenden Raum gelangen.

Diese Aufgabe wird in Verbindung mit den Merkmalen des Oberbegriffes erfindungsgemäß durch die im Kennzeichen des Anspruchs 1 angegebenen Merkmale gelöst.

Die mit der Erfindung erzielbaren Vorteile bestehen insbesondere darin, daß unter allen Betriebsbedingungen, d.h. sowohl bei reinem Außenluftbetrieb als auch bei Außenluft/Umluft-Mischbetrieb Druckstöße an der Außenluftansaugstelle ohne weiteren zusätzlichen Aufwand in den Vorverdichtern abgebaut werden und daher keinesfalls in die zu kühlenden Räume gelangen können, was insbesondere bei klimatisierten Hochgeschwindigkeits-Schienenfahrzeugen von Wichtigkeit ist.

Vorteilhafte Ausgestaltungen der Erfindung sind in den Unteransprüchen gekennzeichnet.

Die Erfindung wird nachstehend anhand der in den Zeichnungen dargestellten Ausführungsbeispiele erläutert.

Es zeigen:
- Figur 1: eine offene, zweistufige Kaltluft-Kältemaschinen-Anlage,
- Figur 2: Varianten bei der Ausgestaltung der Kaltluft-Kältemaschinen-Anlage.

In Figur 1 ist eine offene, zweistufige Kaltluft-Kältemaschinen-Anlage dargestellt. Ein erster Vorverdichter 1 saugt einen Außenluftstrom A an und führt die verdichtete Außenluft über einen Außenluft/Umluft-Mischpunkt 2 einem ersten Wärmeübertrager (Kühler) 3 zu. Die aufgeheizte, verdichtete Luft wird im Wärmeübertrager 3 vorzugsweise durch mittels eines Lüfters angesaugte Außenluft abgekühlt.

Die abgekühlte Luft gelangt vom ersten Wärmeübertrager 3 zu einem Nachverdichter 4. Die aufgeheizte und verdichtete Luft strömt vom Nachverdichter 4 zu einem zweiten Wärmeübertrager (Kühler) 5 und wird dort vorzugsweise durch mittels eines Lüfters angesaugte Außenluft abgekühlt.

Die abgekühlt Luft gelangt vom zweiten Wärmeübertrager 5 zu einer Luftentspannungsturbine 6. Von dort wird sie als im Verhältnis zur Außenluft abgekühlter Zuluftstrom Z in einen zu kühlenden Raum 8 - vorzugsweise den Fahrgastraum eines Schienenfahrzeuges - eingeblasen. Vorteilhaft treibt die Luftentspannungsturbine 6 den Nachverdichter 4 an.

Erfindungsgemäß wird aus dem zu kühlenden Raum mit Hilfe eines zweiten Vorverdichters 7 ein Umluftstrom U abgesaugt und dem Außenluft/Umluft-Mischpunkt 2 zugeführt. Wesentlich ist, daß die Außen- und Umluftströme A, U getrennt voneinander verdichtet und erst anschließend gemischt werden. Auf diese Weise kann der Kaltluftprozeß mit einem Umluftanteil im Kreislauf betrieben werden, wobei die beiden Vorverdichter 1, 7 die Funktion des Druckschutzes übernehmen.

Die beiden Vorverdichter 1, 7 können dabei - wie in Figur 1 dargestellt - durch einen gemeinsamen Motor 9 angetrieben werden, was Vorteile hinsichtlich der Anlagekosten hat. Es ist jedoch auch möglich, jeden Vorverdichter 1 bzw. 7 mittels eines getrennten Motors 11 bzw. 10 anzutreiben - wie in Figur 2 dargestellt - was Vorteile hinsichtlich der präzisen Einstellung von Umluftanteil und Außenluftanteil hat. Bei beiden Varianten ist es jedoch prinzipiell möglich, als Prozeßluft nur Außenluft oder aber ein Gemisch aus Außenluft und Umluft zu verwenden.

In Figur 3 ist eine Variante gezeigt, bei der der Außenluft/Umluft-Mischpunkt 2 in den ersten Wärmeübertrager 3 gelegt ist, d.h. dieser Wärmeübertrager weist getrennte Stutzen für den Außenluft- und den Umluftstrom auf und die Vermischung beider Luftströme erfolgt im Wärmeübertrager.

## Patentansprüche

1. Offene, zweistufige Kaltluft-Kältemaschinen-Anlage mit einem ersten Vorverdichter (1), einem ersten Wärmeübertrager (3), einem Nachverdichter (4), einem zweiten Wärmeübertrager (4) und einer Luftentspannungsturbine (6), dadurch gekennzeichnet, daß der Außenluftstrom (A) und der aus dem zu kühlenden Raum (8) abgesaugte Umluftstrom (U) in jeweils eigenen Vorverdichtern (1,7) getrennt voneinander verdichtet und erst anschließend gemischt werden bzw. zum ersten Wärmeübertrager (3) gelangen.

2. Kaltluft-Kältemaschinen-Anlage nach Anspruch 1, dadurch gekennzeichnet, daß der Nachverdichter (4) die Luftentspannungsturbine (6) antreibt.

3. Kaltluft-Kältemaschinen-Anlage nach Anspruch 1 und/oder 2, dadurch gekennzeichnet, daß beide Vorverdichter (1,7) durch einen gemeinsamen Motor (9) angetrieben werden.

4. Kaltluft-Kältemaschinen-Anlage nach Anspruch 1 und/oder 2, dadurch gekennzeichnet, daß die Vorverdichter (1,7) durch jeweils eigene Motoren (11,10) angetrieben werden.

5. Kaltluft-Kältemaschinen-Anlage nach einem der Ansprüche 1 bis 4, dadurch gekennzeichnet, daß ein eigener Außenluft/Umluft-Mischpunkt (2) zwischen dem ersten Wärmetauscher (3) und den Vorverdichtern (1,7) vorgesehen ist.

6. Kaltluft-Kältemaschinen-Anlage nach einem der Ansprüche 1 bis 4, dadurch gekennzeichnet, daß die Vermischung des Außenluftstromes (A) und des Umluftstromes (U) im ersten Wärmetauscher (3) erfolgt.
